# FASCICULE DE BREVET EUROPEEN

(11) **EP 0 547 540 B1**
(45) Date de publication et mention de la délivrance du brevet: **29.11.1995**
(21) Numéro de dépôt: 92121236.1
(22) Date de dépôt: 14.12.1992
(51) Int. Cl.: F23C 9/00

(54) **Chaudière à circuit de recyclage des fumées**
Heizkessel mit Rauchgasrückführung
Boiler with flue gas recycling circuit

(30) Priorité: 18.12.1991 FR 9115732
(43) Date de publication de la demande: 23.06.1993
(73) Titulaire: STEIN INDUSTRIE Société Anonyme dite:, F-78140 Vélizy Villacoublay (FR)
(72) Inventeur: Goussu, Bernard, F-78280 Guyancourt (FR); Thobois, Samuel, F-78280 Guyancourt (FR)
(74) Mandataire: Weinmiller, Jürgen

(56) Documents cités:
- US-A- 2 985 152
- US-A- 3 090 332
- US-A- 4 494 468

## Description

La présente invention se rapporte à une chaudière de grande puissance à circuit de recyclage des gaz.

Plus précisément, elle concerne une chaudière comportant des parois verticales de grande dimension constituées d'écrans de tubes d'échange, équipée d'un circuit de recyclage des fumées et comportant à sa partie inférieure une portion prismatique dite cendrier.

De façon classique, de telles chaudières sont par ailleurs équipées de brûleurs associés d'un agencement d'alimentation en air, ces brûleurs pouvant être inclinables. Le réglage des chaudières se fait d'une part par le réglage du débit des gaz recyclés, afin d'augmenter le débit de fumées en chaudière et l'échange des appareils travaillant en convexion, et d'autre part par la modification du niveau du feu grâce aux brûleurs inclinables agissant sur les appareils travaillant au rayonnement. Par l'intermédiaire de ces deux moyens, on peut régler l'absorption de la surchauffe et de la resurchauffe en disposant astucieusement les appareils dans le foyer.

Dans les chaudières connues, les gaz recyclés sont amenés par des conduits traversants les écrans latéraux de la chaudière. Cet art antérieur est illustré par les brevets américains US-A-3 090 332 et US-A-2 985 152.

Plus précisément, dans le cas de chaudières fonctionnant au fioul, ces conduits se raccordent de façon sensiblement horizontale à l'un des rampants du cendrier (les rampants étant les écrans de tubes d'échange inclinés vers l'intérieur au bas de la chaudière et formant le cendrier).

Dans le cas de chaudière fonctionnant au charbon ou de fonctionnement mixte fioul/charbon, ces conduits horizontaux débouchent dans l'écran formant l'une des faces latérales d'une trémie à cendres dite décrasseur disposée sous le cendrier.

Il est important d'obtenir une bonne homogénéité des gaz de recyclage dans la chaudière afin de ne pas perturber le vortex de combustion créé au niveau des brûleurs.

C'est pourquoi, il est indispensable d'installer plusieurs conduits d'amenée des gaz recyclés sur une face latérale, jusqu'à quatre conduits pour un grand foyer. Or la réalisation d'ouvreaux (passage dans les écrans de tubes d'échange) nécessite des opérations relativement compliquées, en particulier dans le cas d'écrans à tubes dits spiraux, et des agencements de continuité des tubes. De plus, lorsqu'ils sont de grande dimension, les ouvreaux présentent des points bas non vidangeables.

Par ailleurs, avec un tel agencement latéral des conduits d'amenée des gaz recyclés, se présente toujours une impossibilité d'installation rationnelle de ces conduits, à cause des appareillages (en particulier les collecteurs et tubes d'alimentation prolongeant les écrans de tubes d'échange) systématiquement présents et encombrants sur les côtés de la chaudière et qui entraînent nécessairement des déviations des gaines de recyclage et des tubes d'échange et l'installation des joints spécifiques, opérations particulièrement coûteuses.

Enfin, dans le cas d'un fonctionnement au charbon, se pose toujours le problème de l'accumulation des cendres à l'embouchure des conduits d'amenée des gaz recyclés, même pour les chaudières à trémie à cendres, les conduits étant horizontaux à leur embouchure dans la trémie.

Grâce à l'invention, ces problèmes sont résolus et pour ce faire, les gaz de combustion recyclés sont amenés par au moins un conduit débouchant dans l'une des parois en bout d'une trémie disposée sous le cendrier.

Ainsi, avec un ou deux conduits, l'on obtient un mélange homogène des gaz dans le foyer et un absence de perturbations du vortex de combustion par les gaz recyclés. Ceci est en particulier réalisé grâce à la tranchée que constitue la trémie et dans laquelle les gaz se diluent librement dans l'axe du foyer.

De préférence, afin d'améliorer l'homogénéité des gaz, chaque paroi en bout est pourvue d'un conduit d'amenée des gaz recyclés.

De plus cette disposition permet de s'affranchir des problèmes d'encombrement latéraux de la chaudière et afin de supprimer tout risque de remplissage des conduits par des cendres de charbon, chaque conduit est au moins partiellement incliné vers le bas, à proximité de son embouchure dans la trémie, son point le plus bas étant disposé à cette embouchure.

Cet agencement d'amenée des gaz recyclés est applicable à toute chaudière fonctionnant au fioul seul ou au fioul et combustible solide, que les écrans soient à tubes verticaux ou dits spiraux.

L'invention est décrite ci-après plus en détail à l'aide d'une figure représentant seulement un mode de réalisation préféré de l'invention.

Celle-ci est une vue partielle en perspective d'une chaudière conforme à l'invention.

La chaudière comporte des parois verticales 5 de grande dimension constituées d'écrans de tubes d'échange alimentés par les collecteurs et les tubes 8. Des gaines d'alimentation en air secondaire 6 amène cet air à des brûleurs 7 disposés sur les parois 5 dite latérales de la chaudière.

Elle est équipée d'un circuit 1 de recyclage des fumées et comporte à sa partie inférieure une portion prismatique dite cendrier 2 pourvue d'une trémie 4 dans laquelle sont amenés les gaz de combustion recyclés, par deux conduits 3 débouchant dans les parois dites en bout de la trémie 4. Chaque conduit 3 est incliné vers le bas à proximité de son embouchure dans la trémie 4, son point le plus bas étant disposé à cette embouchure.

Des essais ont démontré que les fumées recyclées s'écoulent horizontalement dans la "tranchée" constituée par la trémie 4, se rencontrent dans l'axe longitudinal de la chaudière, remontent dans le vortex de combustion puis s'écoulent avec les mouvements de recirculation latéraux. Au-dessus du cendrier 2, dès le premier niveau de brûleur 7, le vortex devient important et le mélange des fumées recyclées avec les fumées de combustion est très homogène.

La chaudière peut être pourvue d'un seul conduit 3 d'amenée des gaz recyclés et dans ce cas les fumées parcourent horizontalement la trémie 4 sur toute sa longueur, remontent le long de la paroi et se mélangent dans le cendrier 2, avant de remonter dans le vortex de combustion.

Il est particulièrement visible sur la figure que cette disposition permet de s'affranchir des problèmes d'encombrement latéraux de la chaudière, les conduits 3 pouvant être installés rationnellement sans interaction avec les collecteurs et tubes d'alimentation 8 prolongeant les écrans de tubes d'échange.

## Revendications

1. Chaudière comportant des parois verticales de grande dimension (5) constituées d'écrans de tubes d'échange, équipée d'un circuit (1) de recyclage des fumées et comportant à sa partie inférieure une portion prismatique dite cendrier (2), chaudière caractérisé en ce que les gaz de combustion recyclés sont amenés par au moins un conduit (3) débouchant dans l'une des parois en bout d'une trémie (4) disposée sous le cendrier (2).

2. Chaudière selon la revendication 1, caractérisée en ce que chaque paroi en bout de la trémie est pourvue d'un conduit (3) d'amenée des gaz recyclés.

3. Chaudière selon la revendication 1 ou 2, caractérisée en ce que chaque conduit (3) est au moins partiellement incliné vers le bas, à proximité de son embouchure dans la trémie (4), son point le plus bas étant disposé à cette embouchure.

## Claims

1. A boiler having vertical walls (5) of large size constituted by screens of heat exchanger tubes, fitted with a flue gas recycling circuit (1), and including a prismatic bottom portion referred to as an "ash box" (2), the boiler being characterized in that the recycled combustion gases are fed via at least one duct (3) that opens out into one of the end walls of a hopper (4) disposed beneath the ash box (2).

2. A boiler according to claim 1, characterized in that each end wall of the hopper is provided with a recycled gas feed duct (3).

3. A boiler according to claim 1 or 2, characterized in that at least a portion of each duct (3) slopes downwards in the vicinity of its opening into the hopper (4), with its lowest point being disposed in said opening.

## Patentansprüche

1. Heizkessel mit senkrechten Wänden (5) großer Abmessungen, die aus Tafeln von Wärmetauscherrohren bestehen, wobei der Heizkessel einen Kreislauf (1) zur Rückführung von Rauchgasen und einen Aschesammler (2) genannten prismatischen Abschnitt in seinem unteren Bereich aufweist, dadurch gekennzeichnet, daß die rückgeführten Verbrennungsgase durch mindestens eine Leitung (3) zugeführt werden, die in einer der Wände am Ende eines Trichters (4) münden, der unter dem Aschesammler (2) angeordnet ist.

2. Heizkessel nach Anspruch 1, dadurch gekennzeichnet, daß jede Wand am Ende des Trichters mit einer Leitung (3) zur Zuführung von rückgeführten Gasen versehen ist.

3. Heizkessel nach Anspruch 1 oder 2, dadurch gekennzeichnet, daß jede Leitung (3) in der Nähe ihrer Mündung in den Trichter (4) zumindest teilweise nach unten geneigt ist, wobei ihr unterster Punkt sich an dieser Mündung befindet.
